# EUROPÄISCHE PATENTSCHRIFT

(11) **EP 2 268 980 B1**
(45) Veröffentlichungstag und Bekanntmachung des Hinweises auf die Patenterteilung: **01.07.2015**
(21) Anmeldenummer: 09735392.4
(22) Anmeldetag: 20.04.2009
(51) Int. Cl.: B01L 7/02, F24H 1/18

(54) **VORRICHTUNG ZUM ERWÄRMEN EINES GEGENSTANDS MITTELS WASSERBAD**
DEVICE FOR HEATING AN OBJECT BY MEANS OF A WATER BATH
DISPOSITIF DE RÉCHAUFFAGE D'UN OBJET AU MOYEN D'UN BAIN D'EAU

(30) Priorität: 21.04.2008 DE 102008020002; 15.05.2008 DE 102008023660
(43) Veröffentlichungstag der Anmeldung: 05.01.2011
(73) Patentinhaber: Hirt Zerspanungstechnik GmbH, 68789 St. Leon-Rot (DE); pfm medical ag, 50966 Köln (DE)
(72) Erfinder: KRAUS, Steffen, 69207 Sandhausen (DE); SCHNEIDER, Erwin, 69226 Nussloch (DE)
(74) Vertreter: Patent- und Rechtsanwälte Ullrich & Naumann
(86) Internationale Anmeldenummer: PCT/DE2009/000504
(87) Internationale Veröffentlichungsnummer: WO 2009/129777

(56) Entgegenhaltungen:
- WO-A1-01/68014
- WO-A1-90/05329
- DE-C- 865 392
- DE-C- 908 672
- US-A- 2 653 214
- US-A- 2 813 189
- US-A- 3 985 511

## Beschreibung

Die Erfindung betrifft eine Vorrichtung zum Erwärmen eines Gegenstands mittels Wasserbad, insbesondere zum Strecken von pathologischen bzw. histologischen Schnitten, insbesondere von Paraffinschnitten vor einer mikroskopischen Untersuchung, mit einem Gehäuse und einer in das Gehäuse eingesetzten Wanne, wobei das Wasserbad mittels einer Elektroheizung temperierbar ist, wobei die Elektroheizung mindestens eine dem Boden der Wanne zugeordnet Heizplatte umfasst und wobei eine vorgebbare Wassertemperatur regelbar ist.

Gattungsbildende Vorrichtungen sind in den unterschiedlichsten Ausführungsformen aus der Praxis bekannt. Sie dienen zum Erwärmen bzw. Temperieren eines Wasserbads, wobei dieses wiederum zum Strecken von Paraffinschnitten im histologischen Labor eingesetzt wird.

Die aus der Praxis bekannten Vorrichtungen der gattungsbildenden Art sind insoweit problematisch, als die gewünschte Temperatur meist über mehrstufige Schalter nur in etwa vorgebbar ist. Nicht selten wird die Temperatur über ein externes Thermometer gemessen oder ist überhaupt keine Temperaturanzeige vorgesehen. Die bekannten Vorrichtungen sind daher in der Anwendung problematisch und haben nur einen geringen Bedienkomfort.

Aus der WO 01/68014 A1 ist eine gattungsbildende Vorrichtung zum Erwärmen eines Gegenstands mittels Wasserbad bekannt. Die Vorrichtung umfasst ein Gehäuse und eine in das Gehäuse eingesetzte Wanne. Das Wasserbad ist mittels einer Elektroheizung temperierbar. Die Elektroheizung umfasst mindestens eine dem Boden der Wanne zugeordnete Heizplatte, wobei eine vorgegebene Wassertemperatur regelbar ist.

Wenngleich gemäß WO 01/68014 A1 eine Beleuchtung vorgesehen ist, handelt es sich dort um eine im Frontbereich des Gehäuses angeordnete Beleuchtung, die den Betriebszustand der Vorrichtung anzeigt. Eine weitere optische Anzeige ist innerhalb des Wasserbads vorgesehen, wobei es sich dort um einen chemisch wirkenden Indikator zur Ermittlung des Temperaturbereichs von geschmolzenem Paraffin handelt. Maßnahmen zur Begünstigung einer Begutachtung der Probenqualität sind der Druckschrift fremd.

Der vorliegenden Erfindung liegt nun die Aufgabe zugrunde, eine Vorrichtung zum Erwärmen eines Gegenstands mittels Wasserbad, insbesondere zum Strecken von pathologischen bzw. histologischen Schnitten, insbesondere von Paraffinschnitten vor einer mikroskopischen Untersuchung, derart auszugestalten und weiterzubilden, dass bei einfachster Konstruktion eine Maßnahme realisiert ist, die eine Beurteilung der Qualität einer im Wasserbad befindlichen Gewebsprobe zulässt.

Die voranstehende Aufgabe ist durch die Merkmale des Patentanspruchs 1 gelöst. Danach ist die gattungsbildende Vorrichtung dadurch gekennzeichnet, dass die Wanne mit einer wahlweise aktivierbaren Unterwasserbeleuchtung ausgestattet ist.

Erfindungsgemäß ist die Wanne mit einer wahlweise aktivierbaren Beleuchtung, im Konkreten mit einer Unterwasserbeleuchtung, ausgestattet ist. Die Beleuchtung kann mindestens eine Diode als Leuchtmittel umfassen. In vorteilhafter Weise umfasst die Beleuchtung zwei unabhängig voneinander schaltbare Dioden, vorzugsweise zur Emission von weißem und von blauem Licht. Grundsätzlich ist es denkbar, dass die Beleuchtung als RGB-Beleuchtung mit einstellbaren Farben bzw. mit einstellbarer Wellenlänge ausgeführt ist. Die Beleuchtung ist vorzugsweise In den Seiten der Wanne ausgebildet, so dass ein Blenden der Bedienperson wirksam vermieden ist.

Die Elektroheizung umfasst mindestens eine dem Boden der Wanne zugeordnete Heizplatte. Somit wird unmittelbar der Wannenboden flächig beheizt. Entsprechend der Vorkehrung der Heizplatte ist eine vorgebbare Wassertemperatur regelbar. Dies bedeutet, dass über den Betrieb hinweg die Wassertemperatur über einen Temperatursensor ermittelt wird und die Heizung entsprechend geregelt wird. Somit ist gewährleistet, dass das Wasserbad stets die gewünschte Temperatur aufweist und zwar ungeachtet der Umgebungstemperatur, des Durchsatzes und der Betriebsdauer.

In vorteilhafter Weise umfasst die Elektroheizung mindestens zwei oder mehrere Heizplatten, wobei der Bodenbereich der Wanne entsprechend sektioniert sein kann. Die Heizplatten können dabei gemeinsam oder einzeln aktiviert werden. Auch ist es denkbar, dass die Heizplatten in der Mitte des Bodenbereichs eine kreisförmige Gestalt und darum herum kreisringförmige Segmente umfassen. Auch hier ist eine gemeirisame oder einzelne Aktivierung entsprechend dem Energiebedarf möglich.

Grundsätzlich ist es denkbar, dass die Heizplatten, ungeachtet ihrer konkreten Ausgestaltung, integrale Bestandteile des Bodens der Wanne sein können. Im Hinblick auf eine einfache Konstruktion ist es von Vorteil, wenn die Heizplatten von unten mit dem Boden der Wanne verbunden, vorzugsweise verklebt sind. Dabei ist es von ganz besonderem Vorteil, wenn die Heizplatten mittels eines Klebstoffs mit hoher Wärmeleitfähigkeit verklebt sind, um nämlich die Wärmeleitung in das zu beheizende Wasser hinein zu begünstigen.

Des Weiteren ist es denkbar, dass die Seitenwandungen der Wanne mit Heizelementen versehen sind, wobei es sich bei diesen Heizelementen ebenso um Heizplatten, aber auch um Heizrohre, Heizkabel, etc. handeln kann.

Das Beheizen des Wasserbads wird dadurch begünstigt, dass die Wandung der Wanne im Bodenbereich so dünn wie möglich ausgeführt ist, vorzugsweise eine Dicke von etwa 1 mm aufweist. Mit anderen Worten sollte der Bodenbereich so dünn ausgeführt sein, dass er gerade noch hinreichend stabil ist, jedoch einen hervorragenden Wärmeübergang von der Heizeinrichtung bzw. den Heizelementen in das Wasser gewährleistet.

In Bezug auf die Ausgestaltung bzw. Fertigung des Gehäuses ist es denkbar, dass dieses als monolithischer Block gefertigt ist. Dabei kann das Gehäuse aus einem Aluminiumblock gefertigt sein. Die Oberfläche des Gehäuses ist vorzugsweise hell eloxiert.

Die im Gehäuse angeordnete bzw. dort befestigte Wanne kann aus Aluminium gefertigt sein. Die Oberfläche der Wann kann ebenfalls eloxiert sein, wobei es sich hier anbietet, die Oberfläche der Wanne dunkel, insbesondere schwarz, zu eloxieren, um nämlich Reflexionen innerhalb der Wanne zu vermeiden.

In ganz besonders vorteilhafter Weise weist die Wanne eine zumindest teilweise die Wanne umlaufende Ablagefläche zum Ablegen von Proben, Objektträgern, etc. auf. Dabei ist es denkbar, dass die Ablagefläche die Wanne insgesamt umläuft. Die Ablagefläche kann eine erhebliche Breite aufweisen, nämlich eine Breite im Bereich von 30 mm bis 70 mm, vorzugsweise von etwa 50 mm. Die Vorkehrung der Ablagefläche bietet der Bedienperson eine ganz erhebliche Sicherheit und Erleichterung bei der Arbeit.

In weiter vorteilhafter Weise ist die Ablagefläche durch einen umlaufenden, gegenüber der Ablagefläche erhabenen äußeren Rand begrenzt, damit nämlich keine Flüssigkeit auf die Unterlage bzw. auf den Tisch gelangen kann.

Des Weiteren ist es denkbar, dass die Ablage oder der Rand eine Markierung für die Position eines Aus-/Ablaufs aufweist, nämlich als Orientierung für die Bedienperson.

Die Ablagefläche kann ebenfalls beheizt sein. Die Heizung der Ablagefläche kann unabhängig von der Heizung im Bodenbereich aktivierbar und regelbar sein. Wesentlich ist jedenfalls, dass auch die Ablagefläche zum Temperieren bzw. Trocknen darauf befindlicher Objekte dienen kann.

Das Gehäuse und/oder die Wanne können mit weiteren funktionalen Einrichtungen bzw. Einheiten ausgestattet sein. So ist es bspw. denkbar, dass die Wanne mit einer optischen und/oder elektrischen bzw. elektronischen Wasserstandsanzeige ausgestattet ist. Eine optische Wasserstandsanzeige könnte über ein von außerhalb des Gehäuses sichtbares Fenster in der Wanne realisiert sein. Eine elektrische bzw. elektronische Wasserstandsanzeige könnte über ein Display am Gehäuse realisiert sein.

Bereits zuvor ist erwähnt worden, dass das Gehäuse mit einer Anzeige bzw. mit einem Display ausgestattet sein kann. So könnte das Gehäuse eine vordere Sichtfläche mit einer Anzeige und mit separaten oder integrierten Bedienelementen aufweisen. Sofern die Bedienelemente in die Anzeige integriert sind, könnte die Anzeige, mit den Bedienelementen, als Touch-Panel ausgeführt sein.

Im Gehäuse kann des Weiteren eine Elektronik zur Temperaturregelung und zur Regelung weiterer Parameter bzw. Größen vorgesehen sein. Es ist selbstverständlich, dass die Elektronik Signale über eine Sensorik bzw. einen Sender erhält, der in der Wandung der Wanne angeordnet bzw. dort vorgesehen ist. Jedenfalls wird die Temperatur auf einen vorgebbaren bzw. einstellbaren Wert geregelt, und zwar ungeachtet äußerer Einflüsse.

In weiter vorteilhafter Weise umfasst die Elektronik eine Notaus-Funktion dergestalt, dass die Heizung bei Unterschreiten eines vorzugsweise vorgebbaren unteren

Wasserstandes in der Wanne deaktiviert wird. Auch ist es denkbar, dass bei Unterschreiten eines unteren Wasserstandes ein optisches und/oder akustisches Signal erfolgt, wonach ein Nachfüllen des Wassers erforderlich ist. Auch ist es denkbar, dass die Vorrichtung mit einem Wasseranschluss versehen ist, der den Wasserstand automatisch regelt. In einem solchen Fall wird die Füllmenge detektiert und kann ständig nachgespeist werden.

In Bezug auf die Montage der Vorrichtung ist es von Vorteil, wenn die Wanne in das Gehäuse gesteckt und dort fixiert ist. Es bietet sich an, die Wanne von oben in das Gehäuse einzusetzen, wobei das Gehäuse dazu einen zur Auflage dienenden inneren Rand umfasst. Zur sicheren Montage ist die Wanne mit dem Gehäuse vorzugsweise von unten verschraubt. Von oberhalb der Vorrichtung sind im Rahmen einer solchen Ausgestaltung keinerlei Befestigungsmittel erkennbar.

Schließlich ist eine Bodenabdeckung zum bodenseitigen Verschließen des Gehäuses vorgesehen, wobei die Bodenabdeckung mit dem Gehäuse verschraubt ist. Vorzugsweise sind an den Verschraubungen Lagerpuffer zum sicheren Aufstellen der Vorrichtung vorgesehen.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Patentansprüche und andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen Ansicht ein Ausführungsbeispiel einer erfindungsgemäßen Vorrichtung und
- Fig. 2: den Gegenstand aus Fig. 1 mit den wesentlichen Bestandteilen in Sprengdarstellung.

Fig. 1 zeigt in schematischer Ansicht ein Ausführungsbeispiel einer erfindungsgemäßen Vorrichtung zum Erwärmen eines Gegenstands mittels Wasserbad, nämlich eine Vorrichtung zum Erwärmen von Paraffinschnitten im pathologischen/histologischen Labor. Die Vorrichtung umfasst ein Gehäuse 1 und eine in das Gehäuse 1 eingesetzte Wanne 2. Das Wasserbad ist mittels einer Elektroheizung temperierbar.

Die Elektroheizung umfasst mindestens eine dem Boden 3 der Wanne 2 zugeordnete Heizplatte 4, wobei in Fig. 2 die Heizplatte lediglich angedeutet ist. Mit der Elektroheizung ist eine vorgebbare Wassertemperatur regelbar.

Gemäß der Darstellung in Fig. 2 sind zwei voneinander unabhängige Heizplatten 4 vorgesehen. Die beiden Heizplatten 4 können wahlweise gemeinsam oder einzeln aktiviert werden. Sie werden von unten mit dem Boden 3 der Wanne 2 verklebt, und zwar mit einem Klebstoff mit hoher Wärmeleitfähigkeit.

An dieser Stelle sei angemerkt, dass die Wandung der Wanne 2 im Bodenbereich so dünn wie möglich ausgeführt ist, vorzugsweise mit einer Dicke im Bereich von 1 mm oder gar weniger.

Das Gehäuse 1 ist insgesamt als monolithischer Block aus einem Aluminiumblock gefertigt. Die Oberfläche des Gehäuses 1 ist hell eloxiert.

Die Wanne 2 ist ebenfalls aus Aluminium gefertigt und dunkel bzw. schwarz eloxiert.

Fig. 1 lässt des Weiteren erkennen, dass die Wanne 2 mit einer umlaufenden Ablagefläche 5 ausgestattet ist, die zur Ablage von Proben, Probenhaltern, etc. dient. Die Ablagefläche 5 ist beheizt. Sie hat eine Breite von etwa 50 mm.

Des Weiteren ist ein die Ablagefläche 5 umlaufender Rand 6 vorgesehen, der einerseits aufgelegte Teile gegen Herunterfallen sichert und andererseits verhindert, dass Flüssigkeit seitlich an der Gehäusewandung herunterlaufen kann. Verschmutzungen sind dadurch vermieden und ein hohes Maß an Betriebssicherheit ist realisiert.

Die Ablagefläche 5 weist des Weiteren eine Markierung 7 für die Position eines Aus-/Ablaufs auf. Der Ablauf kann in die Wanne 2 hinein oder in einen im Gehäuse 1 angeordneten, in den Figuren nicht gezeigten Ablaufbehälter erfolgen.

Fig. 1 zeigt des Weiteren, dass im Frontbereich der Vorrichtung in einer geneigten Fläche 8 ein Display 9 als Touch-Panel vorgesehen ist. Das Display 9 umfasst somit eine Anzeigeeinrichtung und Bedienelemente in einem. Über das Touch-Panel lassen sich Wassertemperaturen vorgeben und kann auch ein Programm über einen internen Prozessor aktiviert werden, bis hin zu einem automatischen Abschalten der Vorrichtung.

Fig. 2 zeigt wesentliche Teile der erfindungsgemäßen Vorrichtung in Sprengdarstellung. Das Gehäuse 1 weist einen inneren Rand 10 zum Einsetzen bzw. Auflegen der Wanne 2 auf, wobei die Wanne 2 von unten mit dem Gehäuse 1 verschraubt wird. Des Weiteren sind zwei Heizplatten 4 vorgesehen, die von unten an den Boden 3 der Wanne 2 mittels besonderem Klebstoff geklebt werden, nämlich mittels Klebstoff mit hoher Wärmeleitfähigkeit.

Einer einfachen Darstellung halber wurde auf eine Darstellung der Elektronik verzichtet. In Fig. 2 ist lediglich angedeutet, dass eine Gerätebuchse 11 zum elektrischen Anschluss der Vorrichtung vorgesehen ist. Von dort aus wird die gesamte Elektrik/Elektronik mit Strom versorgt, wobei dies keine erfindungsgemäße Bedeutung hat.

In der Wanne 2 ist eine Ausnehmung 12 vorgesehen, die über einen Glaseinsatz 13, eine Dichtung 14 und eine Glasabdeckung 15 geschlossen ist. Diese Vorkehrung ermöglicht eine visuellen Kontrolle des Wasserstands, wobei diese über ein Sichtfenster 16 im Display 9 bzw. am Display 9 erfolgt. Das Display 9 ist über einen Rahmen 17 in eine Ausnehmung 18 im Gehäuse befestigt, wobei das Display 9 durch eine besondere Folie 19 überdeckt ist.

Weiter zeigt Fig. 2, dass das Gehäuse 1 von unten mit einem Bodenblech 20 geschlossen ist, wobei von unten Lagerpuffer 21 zum sicheren Stand vorgesehen sind.

Schließlich sei angemerkt, dass das voranstehend erörterte Ausführungsbeispiel lediglich der beispielhaften Erläuterung der erfindungsgemäßen Vorrichtung dient, diese jedoch nicht auf das Ausführungsbeispiel einschränkt.

### Bezugszeichenliste

- 1: Gehäuse
- 2: Wanne
- 3: Boden der Wanne
- 4: Heizplatte
- 5: Ablagefläche
- 6: Rand (der Ablagefläche)
- 7: Markierung (in der Ablagefläche)
- 8: geneigte Fläche (vorne am Gehäuse)
- 9: Display
- 10: innerer Rand (im Gehäuse)
- 11: Gerätebuchse (Stromanschluss)
- 12: Ausnehmung (in der Wanne)
- 13: Glaseinsatz (zum Schließen der Ausnehmung 12)
- 14: Dichtung (am Glaseinsatz 13)
- 15: Glasabdeckung (zur Befestigung des Glaseinsatzes 13)
- 16: Sichtfenster (im Gehäuse)
- 17: Rahmen für Display
- 18: Ausnehmung (im Gehäuse)
- 19: Folie (zum Abdecken des Displays)
- 20: Bodenblech, Bodenabdeckung
- 21: Lagerpuffer
- 22: Display

## Patentansprüche

1. Vorrichtung zum Erwärmen eines Gegenstands mittels Wasserbad, insbesondere zum Strecken von pathologischen bzw. histologischen Schnitten, insbesondere von Paraffinschnitten vor einer mikroskopischen Untersuchung, mit einem Gehäuse (1) und einer in das Gehäuse (1) eingesetzten Wanne (2), wobei das Wasserbad mittels einer Elektroheizung temperierbar ist, wobei die Elektroheizung mindestens eine dem Boden (3) der Wanne (2) zugeordnet Heizplatte (4) umfasst und wobei eine vorgebbare Wassertemperatur regelbar ist.,
**dadurch gekennzeichnet, dass** die Wanne (2) mit einer wahlweise aktivierbaren Unterwasserbeleuchtung ausgestattet ist.

2. Vorrichtung nach Anspruch 1, **dadurch gekennzeichnet, dass** die Elektroheizung mindestens zwei oder mehrere Heizplatten (4) umfasst,
wobei die Heizplatten (4) gemeinsam aktivierbar sind.

3. Vorrichtung nach Anspruch 1 oder 2, **dadurch gekennzeichnet, dass** die Heizplatten (4) integrale Bestandteile des Bodens (3) der Wanne (2) sind
oder dass die Heizplatten (4) von unten mit dem Boden (3) der Wanne (2) verbunden, vorzugsweise verklebt sind,
wobei die Heizplatten (4) mittels eines Klebstoffs mit hoher Wärmeleitfähigkeit verklebt sein können.

4. Vorrichtung nach einem der Ansprüche 1 bis 3 **dadurch gekennzeichnet, dass** die Seitenwandungen der Wanne (2) mit Heizelementen versehen sind,
wobei es sich bei den Heizelementen um Heizplatten (4), Heizrohre oder Heizkabel handeln kann.

5. Vorrichtung nach einem der Ansprüche 1 bis 4, **dadurch gekennzeichnet, dass** die Wandung der Wanne (2) im Bodenbereich so dünn wie möglich ausgeführt ist, vorzugsweise mit einer Dicke im Bereich von etwa 1 mm.

6. Vorrichtung nach einem der Ansprüche 1 bis 5, **dadurch gekennzeichnet, dass** das Gehäuse (1) als monolithischer Block,
vorzugsweise aus einem Aluminiumblock, gefertigt ist,
wobei die Oberfläche des Gehäuses (1) vorzugsweise hell eloxiert ist.

7. Vorrichtung nach einem der Ansprüche 1 bis 6, **dadurch gekennzeichnet, dass** die Wanne (2) aus Aluminium gefertigt ist,
wobei die Oberfläche der Wanne (2) vorzugsweise dunkel, insbesondere schwarz, eloxiert ist.

8. Vorrichtung nach einem der Ansprüche 1 bis 7, **dadurch gekennzeichnet, dass** die Wanne (2) eine zumindest teilweise die Wanne (2) umlaufende Ablagefläche (5) zum Ablegen von Proben, Objektträgern, etc. aufweist,
wobei die Ablagefläche (5) die Wanne (2) insgesamt umlaufen kann und
eine Breite im Bereich von 30 mm bis 70 mm, vorzugsweise von etwa 50 mm, aufweisen kann.

9. Vorrichtung nach Anspruch 8, **dadurch gekennzeichnet, dass** die Ablagefläche (5) durch einen umlaufenden, gegenüber der Ablagefläche (5) erhabenen äußeren Rand (6) begrenzt ist
und/oder dass die Ablagefläche (5) oder der Rand (6) eine Markierung (7) für die Position eines Aus-/Ablaufs aufweist.

10. Vorrichtung nach Anspruch 8 oder 9, **dadurch gekennzeichnet, dass** die Ablagefläche (5) beheizt ist,
wobei die Heizung der Ablagefläche (5) unabhängig von der Heizung im Bodenbereich aktivierbar und regelbar sein kann.

11. Vorrichtung nach einem der Ansprüche 1 bis 10, **dadurch gekennzeichnet, dass** die Wanne (2) mit einer optischen und/oder elektrischen bzw. elektronischen Wasserstandsanzeige, vorzugsweise über ein von außerhalb des Gehäuses (1) sichtbares Fenster oder eine Anzeige, ausgestattet ist,
wobei die Beleuchtung mindestens eine Diode als Leuchtmittel umfassen kann und/oder wobei die Beleuchtung zwei unabhängig voneinander schaltbare Dioden, vorzugsweise zur Emission von weißem und von blauem Licht, umfassen kann
und/oder dass die Beleuchtung als RGB-Beleuchtung mit einstellbaren Farben bzw. mit einstellbarer Wellenlänge ausgeführt sein kann.

12. Vorrichtung nach Anspruch 11, **dadurch gekennzeichnet, dass** die Beleuchtung in den Seiten der Wanne (2) ausgebildet ist.

13. Vorrichtung nach einem der Ansprüche 1 bis 12, **dadurch gekennzeichnet, dass** das Gehäuse (1) eine vordere Sichtfläche mit einer Anzeige und Bedienelementen aufweist,
wobei die Bedienelemente in die Anzeige integriert und die Anzeige vorzugsweise als Touch-Panel ausgeführt sein können.

14. Vorrichtung nach einem der Ansprüche 1 bis 13, **dadurch gekennzeichnet, dass** im Gehäuse (1) eine Elektronik zur Temperaturregelung vorgesehen ist,
wobei die Temperaturregelung derart ausgelegt sein kann, dass das Wasserbad bereits nach ca. 2 bis 5 Minuten, vorzugsweise nach 3 Minuten, die eingestellte Betriebstemperatur, vorzugsweise im Bereich von 40 °C bis 45 °C, erreicht hat, wobei eine individuelle Justierung und/oder Veränderung der Betriebstemperatur möglich ist
und/oder wobei die Elektronik eine Notaus-Funktion umfassen kann, die die Heizung bei Unterschreiten eines vorzugsweise vorgebbaren unteren Wasserstandes in der Wanne (2) deaktiviert,

15. Vorrichtung nach einem der Ansprüche 1 bis 14, **dadurch gekennzeichnet, dass** die Wanne (2) in das Gehäuse (1) gesteckt und dort fixiert ist,
wobei die Wanne (2) mit dem Gehäuse (1) vorzugsweise von unten verschraubt sein kann und/oder
wobei eine Bodenabdeckung (20) zum bodenseitigen Verschließen des Gehäuses (1) vorgesehen ist.

## Claims

1. Device for heating an object by means of a water bath, in particular for stretching pathological or histological sections, in particular paraffin sections prior to microscopic examination, having a housing (1) and a vessel (2) which is inserted into the housing (1), wherein the water bath can be temperature-controlled by means of an electric heating unit, wherein the electric heating unit comprises at least one heating plate (4) which is associated with the base (3) of the vessel (2), and wherein a predeterminable water temperature can be adjusted,
**characterised in that** the vessel (2) is provided with underwater illumination which can be selectively activated.

2. Device according to claim 1, **characterised in that** the electric heating unit comprises at least two or more heating plates (4), wherein the heating plates (4) can be activated together.

3. Device according to claim 1 or claim 2, **characterised in that** the heating plates (4) are integral components of the base (3) of the vessel (2),
or **in that** the heating plates (4) are connected, preferably adhesively bonded, from below to the base (3) of the vessel (2),
wherein the heating plates (4) can be adhesively bonded by means of an adhesive having a high thermal conductivity.

4. Device according to any one of claims 1 to 3, **characterised in that** the side walls of the vessel (2) are provided with heating elements,
wherein the heating elements may be heating plates (4), heating pipes or heating cables.

5. Device according to any one of claims 1 to 4, **characterised in that** the wall of the vessel (2) is constructed to be as thin as possible in the base region, preferably having a thickness in the region of approximately 1 mm.

6. Device according to any one of claims 1 to 5, **characterised in that** the housing (1) is produced as a monolithic block,
preferably from an aluminium block,
the surface of the housing (1) preferably being bright anodised.

7. Device according to any one of claims 1 to 6, **characterised in that** the vessel (2) is produced from aluminium,
wherein the surface of the vessel (2) is preferably dark, in particular black, anodised.

8. Device according to any one of claims 1 to 7, **characterised in that** the vessel (2) has a depositing face (5) which extends at least partially around the vessel (2) for depositing samples, object carriers, etcetera,
wherein the depositing face (5) may extend around the vessel (2) in its entirety and may have a width in the range from 30 mm to 70 mm, preferably from approximately 50 mm.

9. Device according to claim 8, **characterised in that** the depositing face (5) is delimited by a peripheral outer edge (6) which is raised with respect to the depositing face (5), and/or **in that** the depositing face (5) or the edge (6) has a marking (7) for the position of an output/discharge.

10. Device according to claim 8 or claim 9, **characterised in that** the depositing face (5) is heated,
wherein the heating of the depositing face (5) may be actuatable and adjustable independently of the heating in the base region.

11. Device according to any one of claims 1 to 10, **characterised in that** the vessel (2) is provided with an optical and/or electrical or electronic water level display, preferably by means of a window or a display which is visible from the outer side of the housing (1),
wherein the illumination may comprise at least one diode as an illumination means and/or wherein the illumination may comprise two diodes which can be switched independently of each other, preferably in order to emit white and blue light, and/or **in that** the illumination may be constructed as an RGB illumination with adjustable colours or with an adjustable wavelength.

12. Device according to claim 11, **characterised in that** the illumination is constructed in the sides of the vessel (2).

13. Device according to any one of claims 1 to 12, **characterised in that** the housing (1) has a front viewing face with a display and operating elements,
wherein the operating elements may be integrated in the display and the display may preferably be constructed as a touch panel.

14. Device according to any one of claims 1 to 13, **characterised in that** an electronic system is provided in the housing (1) for temperature regulation,
wherein the temperature regulation may be configured in such a manner that the water bath, after approximately from 2 to 5 minutes, preferably after 3 minutes, has already reached the adjusted operating temperature, preferably in the range from 40°C to 45°C, wherein an individual adjustment and/or change of the operating temperature is possible,
and/or wherein the electronic system may comprise an emergency stop function, which deactivates the heating unit when a value falls below a lower water level which can preferably be predetermined in the vessel (2).

15. Device according to any one of claims 1 to 14, **characterised in that** the vessel (2) is inserted into the housing (1) and is fixed at that location,
wherein the vessel (2) can be screwed to the housing (1), preferably from below, and/or
wherein a base cover (20) is provided for lower-side closure of the housing (1).

## Revendications

1. Dispositif de chauffage d'un objet à l'aide d'un bain d'eau, plus particulièrement pour l'étirage de coupes pathologiques ou histologiques, plus particulièrement de coupes à la paraffine, avant un examen au microscope, avec un boîtier (1) et un bac (2) inséré dans le boîtier (1), le bain d'eau pouvant être tempéré à l'aide d'un chauffage électrique, le chauffage électrique comprenant au moins une plaque chauffante (4) correspondant au fond (3) du bac (2) et une température de l'eau étant réglable de manière prédéterminée,
**caractérisé en ce que** le bac (2) est équipé d'un éclairage subaquatique activable de manière sélective.

2. Dispositif selon la revendication 1, **caractérisé en ce que** le chauffage électrique comprend au moins deux plaques chauffantes (4) ou plus, les plaques chauffantes (4) pouvant être activées ensemble.

3. Dispositif selon la revendication 1 ou 2, **caractérisé en ce que** les plaques chauffantes (4) font partie intégrante du fond (3) du bac (2),
ou **en ce que** les plaques chauffantes (4) sont reliées, de préférence collées, par en bas avec le fond (3) du bac (2),
les plaques chauffantes (4) pouvant être collées à l'aide d'une colle à haute conductivité thermique.

4. Dispositif selon l'une des revendications 1 à 3, **caractérisé en ce que** les parois latérales du bac (2) sont munies d'éléments chauffants,
ces éléments chauffants pouvant être des plaques chauffantes (4), des tubes chauffants ou des câbles chauffants.

5. Dispositif selon l'une des revendications 1 à 4, **caractérisé en ce que** la paroi du bac (2) est, au niveau du fond, aussi mince que possible, de préférence avec une épaisseur de l'ordre d'environ 1 mm.

6. Dispositif selon l'une des revendications 1 à 5, **caractérisé en ce que** le boîtier (1) est constitué d'un bloc monolithique,
de préférence d'un bloc d'aluminium,
la surface du boîtier (1) étant de préférence anodisée de couleur claire.

7. Dispositif selon l'une des revendications 1 à 6, **caractérisé en ce que** le bac (2) est constitué d'aluminium,
la surface du bac (2) étant anodisée de préférence de couleur sombre, de préférence noire.

8. Dispositif selon l'une des revendications 1 à 7, **caractérisé en ce que** le bac (2) comprend une surface de dépose (5) entourant au moins partiellement le bac (2) pour déposer des échantillons, des supports d'objets etc.,
la surface de dépose (5) pouvant entourant entièrement le bac (2) et
pouvant présenter une largeur de l'ordre de 30 mm à 70 mm, de préférence d'environ 50 mm.

9. Dispositif selon la revendication 8, **caractérisé en ce que** la surface de dépose (5) est limitée par un bord externe (6) surélevé par rapport à la surface de dépose (5),
et/ou **en ce que** la surface de dépose (5) ou le bord (6) présente un marquage (7) pour la position d'une sortie/évacuation.

10. Dispositif selon la revendication 8 ou 9, **caractérisé en ce que** la surface de dépose (5) est chauffée,
le chauffage de la surface de dépose (5) pouvant être activé et régulé indépendamment du chauffage au niveau du fond.

11. Dispositif selon l'une des revendications 1 à 10, **caractérisé en ce que** le bac (2) est équipé d'un affichage de niveau d'eau optique et/ou électrique ou électronique, de préférence au-dessus d'une fenêtre ou d'un affichage visible de l'extérieur du boîtier,
l'éclairage pouvant comprendre au moins une diode en tant qu'élément lumineux et/ou l'éclairage pouvant comprendre deux diodes pouvant être activées indépendamment l'une de l'autre, de préférence pour l'émission d'une lumière blanche et d'une lumière bleue,
et/ou **en ce que** l'éclairage peut être réalisé sous la forme d'un éclairage RVB avec des couleurs réglables ou avec une longueur d'onde réglable.

12. Dispositif selon la revendication 11, **caractérisé en ce que** l'éclairage est disposé sur les côtés du bac (2).

13. Dispositif selon l'une des revendications 1 à 12, **caractérisé en ce que** le boîtier (1) comprend une face avant visible avec un affichage et des éléments de commande,
les éléments de commande étant intégrés dans l'affichage et l'affichage pouvant être conçu de préférence sous la forme d'un panneau tactile.

14. Dispositif selon l'une des revendications 1 à 13, **caractérisé en ce que**, dans le boîtier (1), est prévue une électronique pour la régulation de la température, la régulation de la température étant configurée de façon à ce que le bain d'eau ait atteint, après environ 2 à 5 minutes, de préférence après 3 minutes, la température de service réglée, de préférence de l'ordre de 40°C à 45°C, un ajustement et/ou une modification individuelle de la température de service étant possible,
et/ou l'électronique pouvant comprendre une fonction d'arrêt d'urgence permettant de désactiver le chauffage lorsqu'un niveau d'eau inférieur, de préférence pré-réglable, dans le bac (2) n'est pas atteint.

15. Dispositif selon l'une des revendications 1 à 14, **caractérisé en ce que** le bac (2) est inséré dans le boîtier (1) et y est fixé,
le bac (2) pouvant être, de préférence, vissé par le bas et/ou
un recouvrement de fond (20) étant prévu pour l'obturation du fond du boîtier (1).
